# EUROPÄISCHE PATENTSCHRIFT

(11) **EP 2 413 338 B1**
(45) Veröffentlichungstag und Bekanntmachung des Hinweises auf die Patenterteilung: **30.08.2017**
(21) Anmeldenummer: 10008006.8
(22) Anmeldetag: 30.07.2010
(51) Int. Cl.: H01H 1/62, H01H 71/14

(54) **Schaltgerät mit Entwärmungsvorrichtung**
Switching device with cooling device
Commutateur doté d'un dispositif de dissipation de la chaleur

(43) Veröffentlichungstag der Anmeldung: 01.02.2012
(73) Patentinhaber: Siemens Aktiengesellschaft, 80333 München (DE)
(72) Erfinder: Feil, Wolfgang, 92421 Schwandorf (DE); Kreutzer, Rainer, 92637 Weiden (DE)

(56) Entgegenhaltungen:
- EP-A1- 2 251 887
- EP-A2- 1 484 776
- DE-A1-102006 057 814
- DE-B- 1 096 468
- DE-B- 1 141 012
- DE-C- 842 809
- DE-C- 876 563
- US-A- 2 906 839

## Beschreibung

Die Erfindung betrifft einen Leistungsschalter mit einem thermischen Auslöser, an welchem über einen Kontaktbrückenträger ein bewegliches Schaltstück angeordnet ist, welches auf einem Federkörper gelagert ist und gegenüberliegend von festen Schaltstücken angeordnet ist.

Leistungsschalter werden in verschiedenen Baugrößen entwickelt. Eine Baugröße setzt sich dabei aus Gerätevarianten mit einer sinnvoll aufbauenden Nennstromreihe zusammen. Mit zunehmendem Nennstrom eines Gerätes steigt dessen Verlustleistungsumsatz überproportional stark an. Die Gerätevariante mit dem höchsten Nennstrom bei einer gegebenen Baugröße ist dadurch bestimmt, dass eben für diesen Strom der Verlustleistungsumsatz bei gegebenem Gehäusevolumen noch ohne nachteilige Folgen für die Anforderung des Schaltgerätes über seine Lebenszeit bleibt. Will man zu noch höheren Nennströmen kommen, entwickelt man eine größere Bauform. Aus Kundensicht ist es jedoch wünschenswert, den maximalen Nennstrom innerhalb einer Baugröße noch weiter nach oben zu treiben. Um dies zu erreichen, sind Maßnahmen zu ergreifen, die den Wärmetransport aus dem Gehäusevolumen technisch effizienter gestalten.

Es gibt im Prinzip zwei Möglichkeiten mit hohen Temperaturen innerhalb eines Schutzgehäuses auf Grund unvermeidbarer elektrischer Verlustleistungen umzugehen. Zum Einen kann man alle Materialien so weit optimieren, dass sie ihre funktionalen Anforderungen auch auf hohem Temperaturniveau erfüllen. Dies ist jedoch oftmals keine wirtschaftliche Lösung. Das andere Vorgehen besteht darin, den Abtransport der erzeugten Wärmen aus dem Gehäuse durch technische Maßnahmen zu forcieren. Für elektronische Produkte sind aktive Kühlmaßnahmen mittels Gehäuselüfter, Heat Pipe-Anordnungen oder gar Kühlmittelkreisläufe Stand der Technik. Um lokal erzeugte große Wärmemengen damit auch abführen zu können, werden diese Wärmen mittels Kühlkörpern auf große Flächen verteilt. Dabei sind die Kühlkörper thermisch an die Bauteile mit hoher elektrischer Verlustleistung angebunden, aber elektrisch davon isoliert. Komplett passiv gekühlte Systeme sind dabei so konstruiert, dass die notwendigen Kühlkörper direkt von der Umgebungsluft angeströmt werden können.

Aus der DE 842 809 C geht eine Schaltpatrone mit mindestens einem magnetisch beeinflussten Schaltelement hervor, wobei die magnetischen Gegenpole, die fest stehenden Kontakte und die Anorndung des Schaltelements ingesamt derart ausgebildet sind, dass die Wärmeabfuhr aus dem Schaltelement im Wesentlichen durch Wärmeleitung in Längsrichtung des Schaltelements an die feststehenden Kontakte erfolgt.

Die DE 876 563 C beschreibt einen Leistungsschalter mit einem thermischen Auslöser, an welchem über einen Kontaktbrückenträger ein bewegliches Schaltstück angeordnet ist, welches auf einem Federkörper gelagert ist und gegenüberliegend von festen Schaltstücken angeordnet ist.

Der Nachteil am Stand der Technik besteht darin, dass die bisherigen Entwärmungselemente nicht platzoptimiert im Leistungsschalter angeordnet werden konnten.

Die Aufgabe der vorliegenden Erfindung besteht demgemäß darin, einen Leistungsschalter zu schaffen, der einen platzoptimierten Entwärmungsprozess ermöglicht.

Diese Aufgabe wird durch einen Leistungsschalter mit den Merkmalen des Patentanspruchs 1 gelöst. Vorteilhafte Aus- und Weiterbildungen, welche einzeln oder in Kombination miteinander eingesetzt werden können, sind der Gegenstand der abhängigen Ansprüche.

Erfindungsgemäß wird diese Aufgabe durch einen Leistungsschalter mit einem thermischen Auslöser gelöst, an welchem über einen Kontaktbrückenträger ein bewegliches Schaltstück angeordnet ist, welches auf einem Federkörper gelagert ist und gegenüberliegend von festen Schaltstücken angeordnet ist. Die Erfindung zeichnet sich dabei dadurch aus, dass eine Entwärmungsvorrichtung aus einem Wärme ableitenden Material jeweils seitlich an den festen Schaltstücken angeordnet ist.

Erfindungsgemäß erfolgt die Lösung des Entwärmungsproblems durch Eröffnung eines zweiten nennenswerten Entwärmungsweges entlang der Strombahn, wenn man von der Hauptwärmequelle, also der Kontaktbrücke ausgeht. Dieser neben der ins Gerät führenden ersten Entwärnungsrichtung zusätzliche zweite Weg, führt die Stromschiene entlang von den Kontaktstellen weg parallel zu den Löschblechen in Richtung der Stirnseiten. Bisher war dieses Ende der Strombahnausbildung wärmetechnisch gesehen eine Sackgasse und diente nur der Führung des Kurzschlusslichtbogens in Richtung Löscheinrichtung. Die Realisierung eines zweiten Wärmeweges kann mittels Einbringen von großflächigen Kühlelementen, wie zum Beispiel Kühlblechen, vorzugsweise in die Phasentrennwände von Leistungsschaltern erreicht werden. Diese Kühlelemente sind direkt oder indirekt also zum Beispiel elektrisch isoliert und gut wärmeleitend mit den Stromschienen der Geräte verbunden. Sie erstrecken sich dann flächig in Hohlräume in den meist aus Kunststoff bestehenden Kammertrennwänden der Schaltgeräte.

Besonders vorteilhaft ist die Fortführung dieser Kühlfahnen in den Teil der Kammertrennrippen hinein, der außerhalb des Gerätekorpus liegt. Diese außerhalb gelegenen Rippen dienen heute bisher in erster Linie der Vergrößerung der Isolationsstrecke, also der Luft- und Kriechstrecke zwischen den einzelnen Polen von Geräten. Wenn die Wärmedecke des thermisch schlecht leitenden Rippenkunststoffes klein bleibt, kann genügend Wärme hindurch an die Umgebung abgegeben werden. Wenn die Rippen zusätzlich über die gesamte Gerätehöhe verlaufen, ist die an die umgebende Luftwärme ableitende Fläche relativ groß. Im Übrigen bleiben diese Rippen bei Anordnung der Geräte dicht an dicht im Gegensatz zu den Geräteseitenflächen unverdeckt und damit überaus wirkungsvoll. Ein elektrischer Bediener-Berührschutz der metallischen Kühlfahnen ist durch die Kunststoffummantelung gegeben.

Eine weitere den Wirkungsgrad steigernde Alternative besteht darin, die Kühlfahnen nicht berührungsgeschützt innerhalb der Kunststoffrippen zu verwenden, sondern direkt an Luft zu bringen. Der notwendige Bediener-Berührschutz müsste in diesem Fall über zwischen Strombahn und Kühlfahne elektrisch isolierende, aber thermisch gut leitende Zwischenschichten, wie zum Beispiel aus der Halbleiter-Leistungsmodultechnik bekannte Wärmeleitfolien oder keramische Plättchen sichergestellt werden.

Ein Vorteil der erfindungsgemäßen Entwärmungsvorrichtung besteht darin, dass ein zweiter effektiver Strombahn-Entwärmungsweg gefunden wurde, damit größere Verlustleistungen abführbar sind, so dass höhere Nennstromdichten der Geräte bei gleichbleibendem Bauvolumen ermöglicht werden.
Ein konstruktiver Vorteil besteht darin, dass die Wärmeabgabeflächen nicht verbaubar beziehungsweise nicht abgedeckt werden. Dadurch kann eine effiziente Wärmeabgabe erfolgen. Auf Grund des von der Kontaktstelle aus betrachteten zweiten Entwärmungsweges in die Kühlfläche hinein, erfolgt eine günstige Entkopplung des thermischen Auslösers, zum Beispiel eines Bimetalls von wärmetechnischen Schwankungen der Kontaktübergangsstelle. Dadurch wird das Auslöseverhalten des Gerätes günstig beeinflusst. Durch die erfindungsgemäße Entwärmungsvorrichtung wird somit sowohl eine Senkung des Temperaturniveaus, als auch eine Verbesserung des Grenzstromauslöseverhaltens erreicht.
In einer besonders vorteilhaften Ausführungsform ist vorgesehen, dass die Entwärmungsvorrichtung aus einem wärmeleitenden Material insbesondere einem Kühlblech ausgebildet ist. Diese großen Kühlbleche ermöglichen es, dass die bisher innerhalb der Leistungsschalter mehr oder weniger punktuell in der Strombahn vorhandene Wärmemenge durch verhältnismäßig große Kühl- beziehungsweise Wärmeverteilflächen besser abgeleitet werden. Diese Kühlbleche sind in vorteilhafter Weise auch als Kühlrippen ausgebildet, die ebenfalls einen effizienten Wärmetransport ermöglichen.

In der erfindungsgemäßen Entwärmungsvorrichtung ist vorgesehen, dass die Entwärmungsvorrichtung an den festen Schaltstücken sowie an einer Verbindungszunge des thermischen Auslösers angeordnet ist. Diese seitliche Platzierung der erfindungsgemäßen Entwärmungsvorrichtung an den festen Schaltstücken ermöglicht eine platzoptimierte Anordnung, die den effektiven Wärmetransport ermöglicht.

Zudem ist in vorteilhafter Weise vorgesehen, dass die Entwärmungsvorrichtung in Kammertrennwänden des Schaltgeräts angeordnet ist. Die erfindungsgemäßen Kühlflächen sind auf diese Weise isoliert und platzoptimiert zwischen den Phasentrennwänden der Leistungsschalter positioniert. Zudem können die Kühlflächen, wenn sie zwischen den Phasen angeordnet sind, über den Gerätegrundkorpus hinaus, ein- oder beidseitig in außenliegende, gegebenenfalls isolierte Rippen hinein, ausgedehnt werden. Der Vorteil besteht darin, dass die Wärmeabfuhr über diese außenliegenden großflächigen Rippen wegen des direkten Kontakts zur umgebenden Luft äußerst effizient ist.

Durch die hier vorgestellte erfindungsgemäße Entwärmungsvorrichtung der Leistungsschalter wird ein zweiter effektiver Strombahn-Entwärmungsweg ermöglicht, damit größere Verlustleistungen abführbar sind, so dass höhere Nennstromdichten der Geräte bei gleichbleibendem Bauvolumen möglich sind. Dabei werden die Wärmeabgabeflächen in Form von Kühlblechen so platzoptimiert in den Leistungsschalterintegriert, dass die Flächen weder verbaut noch abgedeckt werden. Auf Grund des von der Kontaktstelle aus betrachteten zweiten Entwärmungsweges in die Kühlbleche erfolgt in vorteilhafter Weise eine günstige Entkopplung des thermischen Auslösers von Wärme technischen Schwankungen der Kontaktübergangsstelle, wodurch auch das Auslöseverhalten des Leistungsschalters günstig beeinflusst wird. Durch die hier beschriebene platzoptimierte Entwärmungsvorrichtung ist somit sowohl eine Senkung des Temperaturniveaus insgesamt, als auch eine Verbesserung des Grenzstromauslöseverhaltens möglich.

Weitere Vorteile und Ausführungen der Erfindung werden nachfolgend anhand von Ausführungsbeispielen sowohl anhand der Zeichnung erläutert.
Dabei zeigen schematisch:
Fig. 1 in einer Schnittdarstellung einen Leistungsschalter mit einem nach einem Schaltvorgang dargestellten Wärmeableitverhalten;
Fig. 2 in einer Schnittdarstellung einen erfindungsgemäßen Leistungsschalter mit Entwärmungsvorrichtung nach einem Schaltvorgang mit Wärmeableitverhalten;
Fig. 3 in einer perspektivischen Darstellung einen Leistungsschalter mit einer aus Kühlblechen ausgebildeten Entwärmungsvorrichtung;
Fig. 4 in einer perspektivischen Darstellung das Schaltgerät nach Fig. 3, wobei die Kühlbleche über die Schaltergrundkontur in Form isolierter Rippen ausgedehnt sind;
Fig. 5 in einer perspektivischen Darstellung eine weitere Ausführungsform der erfindungsgemäßen Entwärmungsvorrichtung mit Kühlflächen, die in phasentrennenden Gehäusezwischenwänden angeordnet sind .

Fig. 1 zeigt einen Leistungsschalter 1 mit einem thermischen Auslöser 2, an welchem über einen Kontaktbrückenträger 3 ein bewegliches Schaltstück 4 angeordnet ist. Das bewegliche Schaltstück 4 ist als bewegliche Kontaktbrücke mit zwei Kontaktstellen 5, 6 ausgebildet. Das bewegliche Schaltstück 4 ist auf einem Federelement 7 im Kontaktbrückenträger 3 gelagert und gegenüber liegend zu den festen Schaltstücken 8, 9, angeordnet. Die festen Schaltstücke 8, 9 sind rechts beziehungsweise links vom Kontaktbrückenträger 3 angeordnet und weisen jeder eine Kontaktstelle 10, 11 auf, die bei einem Schaltvorgang auf die Kontaktstellen 5, 6 des beweglichen Schaltstücks 4 treffen.

Das feste Schaltstück 8 ist vorzugsweise U-förmig ausgebildet und weist einen Fortsatz 12 auf, der zu einer Anschlussklemme 13 führt. Das feste Schaltstück 9 ist ebenfalls U-förmig ausgebildet mit einem langen und einem kurzen Schenkel, wobei der kürzere Schenkel über einen Fortsatz 14 zum thermischen Auslöser 2 führt. Vom thermischen Auslöser 2 führt eine Verbindungszunge 15 zu einer weiteren Anschlussklemme 16.

In Fig. 1 ist zudem das Wärmeableitverhalten 17, 18 nach einem Schaltvorgang dargestellt. Nach einem Schaltvorgang bilden sich zunächst große Wärmefelder 19, 20 an den freien Schenkeln 21, 22 des festen Schaltstücks 8, 9 aus, die nicht zur Anschlussklemme 13 sowie zum thermischen Auslöser 2 führen. Weitere Wärmefelder 23, 24, die etwas weniger ausgeprägt sind als die Wärmefelder 19, 20, befinden sich an den anderen zwei Schenkeln 25, 26 der festen Schaltstücke 8, 9. Nach diesen etwas geringer ausgeprägten Wärmefeldern 23, 24 wird die Wärme in Richtung der Anschlussklemmen 13 sowie über den thermischen Auslöser 2 zur Anschlussklemme 16 weiter abgeführt.

Fig. 2 zeigt die Darstellung nach Fig. 1, wobei an den freien Schenkeln 21, 22 der festen Schaltstücke 8, 9 Entwärmungsvorrichtungen 27, 28 angeordnet sind. Diese Entwärmungsvorrichtungen 27, 28 können beispielsweise als Kühlbleche oder Kühlrippen ausgebildet sein. Aus Fig. 2 geht weiterhin hervor, dass die Wärmefelder 19, 20 durch die erfindungsgemäße Entwärmungsvorrichtung 27, 28 deutlich geringer ausgebildet sind.

In Fig. 3 ist eine besonders vorteilhafte Ausführungsform der erfindungsgemäßen Entwärmungsvorrichtung 27, 28 dargestellt. In diesem Beispiel ist die Entwärmungsvorrichtung 27, 28 als Kühlblech 29 dargestellt. Die Kühlbleche 29 sind vorzugsweise parallel zueinander ausgerichtet und an den festen Schaltstücken 8, 9 sowie an der Verbindungszunge 15 angeordnet.

In Fig. 4 ist die Darstellung aus Fig. 3 gezeigt, wobei die Kühlbleche 29 sich über die Schaltergrundkontur hinaus in Form isolierter, ggf. gehäuseintegrierter Rippen 30 ausdehnen.

Fig. 5 zeigt eine weitere, platzoptimierte Gehäuseanordnung der erfindungsgemäßen Kühlbleche 29. Hier sind die Kühlflächen vorzugsweise in phasentrennenden Gehäusezwischenwänden 31 angeordnet.

Durch die hier vorgestellte erfindungsgemäße Entwärmungsvorrichtung für Leistungsschalter, wird ein zweiter effektiver Strombahn-Entwärmungsweg ermöglicht, damit größere Verlustleistungen abführbar sind, so dass höhere Nennstromdichten der Geräte bei gleichbleibendem Bauvolumen möglich sind. Dabei werden die Wärmeabgabeflächen in Form von Kühlblechen so platzoptimiert in das Schaltgerät integriert, dass die Flächen weder verbaut noch abgedeckt werden. Auf Grund des von der Kontaktstelle aus betrachteten zweiten Entwärmungsweges in die Kühlbleche erfolgt in vorteilhafter Weise eine günstige Entkopplung des thermischen Auslösers von wärmetechnischen Schwankungen der Kontaktübergangsstelle, wodurch auch das Auslöseverhalten des Schaltgeräts günstig beeinflusst wird. Durch die hier beschriebene platzoptimierte Entwärmungsvorrichtung ist somit sowohl eine Senkung des Temperaturniveaus insgesamt, als auch eine Verbesserung des Grenzstromauslöseverhaltens möglich.

## Patentansprüche

1. Leistungsschalter (1) mit einem thermischen Auslöser (2), an welchem über einen Kontaktbrückenträger (3) ein bewegliches Schaltstück (4) angeordnet ist, welches auf einem Federkörper (7) gelagert ist und gegenüberliegend von festen Schaltstücken (8, 9) angeordnet ist, **dadurch gekennzeichnet, dass** eine Entwärmungsvorrichtung (27, 28, 29) aus einem wärmeableitenden Material jeweils seitlich an den festen Schaltstücken (8, 9) angeordnet ist, und dass die Entwärmungsvorrichtung (27, 28, 29) an den festen Schaltstücken (8, 9) sowie an der Verbindungszunge (15) des thermischen Auslösers (2) angeordnet ist.

2. Leistungsschalter (1) nach Anspruch 1,
**dadurch gekennzeichnet, dass**
die Entwärmungsvorrichtung (27, 28, 29) aus einem wärmeableitenden Material als Kühlblech (29) ausgebildet ist.

3. Leistungsschalter (1) nach Anspruch 2,
**dadurch gekennzeichnet, dass**
die Kühlbleche (29) als Kühlrippen ausgebildet sind.

4. Leistungsschalter (1) nach einem der vorhergehenden Ansprüche,
**dadurch gekennzeichnet, dass**
die Entwärmungsvorrichtung (27, 28, 29) in phasentrennenden Gehäusezwischenwänden (31) angeordnet ist.

5. Leistungsschalter (1) nach einem der vorhergehenden Ansprüche 2 oder 3,
**dadurch gekennzeichnet, dass**
die Kühlbleche (29) über die Schaltergrundkontur in Form von isolierten Rippen angeordnet sind.

## Claims

1. Circuit breaker (1) having a thermal release (2) on which a moveable switching piece (4) is arranged by way of a contact link support (3), which is mounted on a spring body (7) and is arranged opposite stationary switching pieces (8, 9),
**characterised in that**
a heat extraction apparatus (27, 28, 29) made of a heat-dissipating material is arranged in each instance laterally on the stationary switching pieces (8, 9) and that the heat extraction apparatus (27, 28, 29) is arranged on the stationary switching pieces (8, 9) and on the connecting tongue (15) of the thermal release (2).

2. Circuit breaker (1) according to claim 1,
**characterised in that**
the heat extraction apparatus (27, 28, 29) made from a heat-dissipating material is embodied as a cooling plate (29).

3. Circuit breaker (1) according to claim 2,
**characterised in that**
the cooling plates (29) are embodied as cooling ribs.

4. Circuit breaker (1) according to one of the preceding claims,
**characterised in that**
the heat extraction apparatus (27, 28, 29) is arranged in phase-separating housing intermediate walls (31).

5. Circuit breaker (1) according to one of the preceding claims 2 or 3,
**characterised in that**
the cooling plates (29) are arranged above the switch basic contour in the form of insulated ribs.

## Revendications

1. Disjoncteur (1) comportant un déclencheur thermique (2) sur lequel est monté, par l'intermédiaire d'un support de pont de contact (3), une pièce de contact mobile (4) qui est logée sur un corps élastique (7) et est située vis-à-vis de pièces de contact fixes (8, 9), **caractérisé en ce qu'**un dispositif de dissipation de chaleur (27, 28, 29) en matière dissipant la chaleur est agencé respectivement sur le côté de pièces de contact fixes (8, 9) et **en ce que** le dispositif de dissipation thermique (27, 28, 29) est agencé sur les pièces de contact fixes (8, 9) ainsi que sur la langue de liaison (15) du déclencheur thermique.

2. Disjoncteur (1) selon la revendication 1, **caractérisé en ce que** le dispositif de dissipation thermique (27, 28, 29) en matière dissipant la chaleur est réalisé en tant que tôle de refroidissement (29).

3. Disjoncteur (1) selon la revendication 2, **caractérisé en ce que** les tôles de refroidissement (29) sont réalisées en tant qu'ailettes de refroidissement.

4. Disjoncteur (1) selon l'une des revendications précédentes, **caractérisé en ce que** le dispositif de dissipation thermique (27, 28, 29) est agencé dans des cloisons de boîtier (31) séparant des phases.

5. Disjoncteur (1) selon l'une des revendications précédentes 2 ou 3, **caractérisé en ce que** les tôles de refroidissement (29) sont agencées en forme d'ailettes isolées sur le contour de base du disjoncteur.
